# EUROPÄISCHE PATENTSCHRIFT

(11) **EP 0 171 458 B1**
(45) Veröffentlichungstag und Bekanntmachung des Hinweises auf die Patenterteilung: **05.04.1989**
(21) Anmeldenummer: 84109929.4
(22) Anmeldetag: 21.08.1984
(51) Int. Cl.: A62B 7/08, A62B 9/00

(54) **Atemschutzgerät als Sauerstoffselbstretter**
Breathing apparatus as oxygen self rescue device
Appareil respiratoire, en particulier dispositif de sauvetage personnel à oxygène

(30) Priorität: 20.07.1984 DE 3426760
(43) Veröffentlichungstag der Anmeldung: 19.02.1986
(73) Patentinhaber: AUERGESELLSCHAFT GMBH, D-12059 Berlin (DE)
(72) Erfinder: Mascher, Werner, Dr., D-1000 Berlin 41 (DE); Haertle, Klaus, D-1000 Berlin 42 (DE); Timm, Ulrich, D-1000 Berlin 62 (DE); Woicke, Bernd, D-1000 Berlin 65 (DE)

(56) Entgegenhaltungen:
- DE-A- 2 504 881
- DE-C- 664 464
- FR-A- 2 364 667
- FR-E- 42 618
- GB-A- 2 095 120
- SU-A- 248 504
- US-A- 2 492 272
- US-A- 4 164 218

## Beschreibung

Die Erfindung betrifft ein Atemschutzgerät als Fluchtgerät mit Pendelatmung nach dem Oberbegriff des Patentanspruchs 1.

Atemschutzgeräte der eingangs genannten Art, sind in luftdicht verschließbaren Bereitschaftsbehältern untergebracht, die beispielsweise im Grubenbetrieb verwendet, vom Bergmann ständig mitgeführt und am Körper getragen werden. Zum Gebrauch wird das Gerät aus dem Bereitschaftsbehälter herausgenommen.

Es liegt auf der Hand, daß ein derartiges Atemschutzgerät für ein ständiges Mitführen hinsichtlich Gewicht und Abmessungen leicht und klein sein muß.

Bei einem bekannten Atemschutzgerät der gattungsgemäßen Art, ist der Atembeutel oberhalb der Chemikalpatrone angeordnet, wobei die Chemikalpatrone im Gehäuseunterteil und der Atembeutel mit dem Atemschlauch und Mundstück im Gehäusedeckel untergebracht sind (SU-A-248504). Dadurch ist ein verhältnismäßig hochbauender Gehäusedeckel erforderlich, der damit die Gesamtgröße des Bereitschaftsbehälters wesentlich mitbestimmt, so daß das Atemschutzgerät mit dem Bereitschaftsbehälter mittels eines Schultergurtes am Körper getragen werden muß. Bei den extrem rauhen Bedingungen im Grubenbetrieb, ist diese Gerättrageweise für den das Gerät ständig mitführenden Bergmann beschwerlich.

Schließlich ist ein Atemschutzgerät bekannt, bei dem ein schlauchförmig ausgebildeter Atembeutel über die Chemikalpatronen-Mantelfläche gezogen und an dieser mittels zweier metallstreifenförmiger Schellen befestigt ist (US-A-2492272). Das zum Ansammeln von atembarer Luft wirksam zur Verfügung stehende Volumen des Atembeutels erstreckt sich bei dieser Ausführung als langgestreckte Beutelform unterhalb der Chemikalpatrone.

Der Erfindung liegt daher die Aufgabe zugrunde, eine besonders raumsparende und kompakte Gestaltung für einen Sauerstoffselbstretter als Fluchtgerät zu schaffen und so platzsparend auszubilden, daß das Gerät in einem am Gürtel des Gerätträgers zu tragenden Bereitschaftsbehälter untergebracht werden kann.

Diese Aufgabe wird gemäß der Erfindung bei einem Atemschutzgerät der eingangs genannten Art durch die kennzeichnenden Merkmale des Anspruchs 1 gelöst.

Die mit der Erfindung erzielten Vorteile bestehen insbesondere darin, daß die Baugröße des Atemschutzgerätes verringert wird, und darüber hinaus durch die besondere Anordnung der Chemikalpatrone ohne festen Kontakt mit dem die Patrone umhüllenden Atembeutel, die Oberflächentemperatur des Gerätes vorteilhaft herabgesetzt wird. Weiterhin wird durch die isolierende Anordnung zwischen dem Wärmeaustauscher und der Chemikalpatrone trotz der Kompaktbauweise des Gerätes, die Temperatur der Einatemluft ebenfalls herabgesetzt.

Die Erfindung hat in überraschender Weise gezeigt, daß es möglich ist, die Chemikalpatrone im Innern des Atembeutels anzuordnen, obwohl zu erwarten war, daß die von der Chemikalpatrone im Betrieb abgegebene Wärme für den Atembeutel und für die im Atembeutel befindliche Einatemluft eine unerträgliche Belastung darstellt. Es war davon auszugehen, daß, wie bisher, wegen der bekannten Wärmebelastung für den Atembeutel, dieser von der Chemikalpatrone als Wärmequelle unbedingt getrennt anzuordnen ist.

Weitere vorteilhafte Ausgestaltungen der Erfindung ergeben sich aus den Unteransprüchen.

Ausführungsbeispiele der Erfindung sind in der Zeichnung dargestellt und werden im folgenden näher beschrieben. Die Figur zeigt eine schematische Darstellung des erfindungsgemäßen Atemschutzgerätes mit Pendelatmung.

In der Figur ist ein erfindungsgemäßes Atemschutzgerät mit Pendelatmung dargestellt. Das Atemschutzgerät besteht aus einer sauerstoffentwickelnden Chemikalpatrone 1, einem Wärmeaustauscher 2, der in einem Gehäuse 3 untergebracht ist und auf wärmedämmenden Abstandshaltern 4 aufliegt, wodurch ein Wärmekontakt mit der Chemikalpatrone 1 vermieden wird, einer wärmedämmenden Hülle 5, die die Chemikalpatrone 1 futteralartig umgibt und trägt, einem Atembeutel 6, der die Chemikalpatrone 1 mit Hülle 5 vollständig umhüllt, und aus einem Atemschlauch 7 mit einem Mundstück 8, der an einem Rohrstutzen 3a des Gehäuses 3 mittels einer Verschellung 10 angeschlossen ist.

Die Hülle 5, die mit einem Flanschteil 5b im Atembeutel angeordnet und mit diesem verbunden ist, ist als integrierter Bestandteil des Atembeutels 6 an der oberen Stirnseite 6a des Atembeutels im Atembeutel angeordnet und weist an ihrem inneren Umfang eine Anzahl Abstandshalter 5c auf. Wird die Chemikalpatrone 1 in die Hülle 5 eingesetzt, dann liegen die Abstandshalter 5c an der Mantelfäche (A) der Chemikalpatrone 1 an. Das Gehäuse 3 des Wärmeaustauschers 2 bildet den oberen Abschluß der Hülle 5 für die Chemikalpatrone 1 und ist an einem Flanschteil 5a der Hülle 5 mittels einer Schelle 9 angeschlossen. Auf diese Weise besteht zwischen der Chemikalpatrone selbst und dem Atembeutel keine feste Verbindung, so daß die von der Chemikalpatrone im Betrieb abgegebene Wärme günstiger von der Oberfläche des Gerätes ferngehalten wird.

Die Hülle 5 weist an der unteren Stirnfläche 5d im Bereich der Austrittsöffnung 1 b der Chemikalpatrone 1 eine Vielzahl von Öffnungen 5e zum Durchströmen der Aus- und Einatemluft auf. Die Durchströmung der Chemikalpatrone 1 wird durch die Pfeile angegeben.

## Patentansprüche

1. Atemschutzgerät als Fluchtgerät mit Pendelatmung, bestehend aus einer sauerstoffentwickelnden Chemikalpatrone (1), einem an die Chemikalpatrone (1) angeschlossenen Atembeutel (6), wobei die Chemikalpatrone mit ihrer Eintrittsöffnung an der oberen Stirnseite des Atembeutels festgelegt ist, und aus einem Atemschlauch (7) mit Mundstück (8), dadurch gekennzeichnet, daß
a) die Chemikalpatrone (1) im Innern des Atembeutels (6) angeordnet und derart von diesem vollständig umhüllt ist, daß die Chemikalpatronen-Mantelfläche (A) im Betriebsfall des Geräts allseitig von einem freien Raum im Atembeutel umgeben ist, und
b) die Chemikalpatrone (1) futteralartig von einer wärmeisolierenden Hülle (5) aufgenommen wird, die als integrierter Bestandteil des Atembeutels (6) im Atembeutel an der oberen Stirnseite (6a) angeordnet ist und mit einem Flanschteil (5a) aus dem Atembeutel herausragt sowie mit einem anderen Flanschteil (5b) im Atembeutel angeordnet und mit diesem verbunden ist.

2. Atemschutzgerät nach Anspruch 1, dadurch gekennzeichnet, daß die Hülle (5) aus einem elastischen Material besteht, das dem des Atembeutels (6) entspricht.

3. Atemschutzgerät nach Anspruch 1, dadurch gekennzeichnet, daß die Hülle (5) an ihrem inneren Umfang eine Anzahl Abstandshalter (5c) aufweist, die an der äußeren Mantelfläche der Chemikalpatrone (1) anliegen, und zwischen der Chemikalpatrone (1) und der Hülle (5) einen Zwischenraum (A) bilden.

4. Atemschutzgerät nach Anspruch 1 und 3, dadurch gekennzeichnet, daß die in die Hülle (5) von oben eingeschobene Chemikalpatrone (1) mit dem Atembeutel (6) keine feste Verbindung bildet.

5. Atemschutzgerät nach Anspruch 1, dadurch gekennzeichnet, daß oberhalb der Chemikalpatrone (1) ein Wärmeaustauscher (2) derart angeordnet ist, daß dieser mit der Chemikalpatrone (1) keinen Wärmekontakt bildet.

6. Atemschutzgerät nach Anspruch 1 und 2, dadurch gekennzeichnet, daß der Wärmeaustauscher (2) von einem Gehäuse (3) umgeben ist, das über wärmedämmende Abstandshalter (4) auf der Oberseite der Chemikalpatrone (1) aufliegt, und daß das Gehäuse (3) den oberen Abschluß der Hülle (5) bildet.

7. Atemschutzgerät nach Anspruch 1, 5 und 6, dadurch gekennzeichnet, daß das Gehäuse (3) des Wärmeaustauschers (2) im elastischen Flanschteil (5a) eingesteckt und mit einer Schelle (9) fest mit dem Atembeutel (6) verbunden ist.

8. Atemschutzgerät nach Anspruch 1, dadurch gekennzeichnet, daß unterhalb des Wärmeaustauschers (2) Steuerventile (13) im Gehäuse (3) untergebracht sind, daß das Gehäuse (3) mit der Chemikalpatrone (1) steckbar verbunden ist, und daß die Hülle (5) unterhalb der Steuerventile (13) Schlitzausführungen (5f) aufweist, so daß das Atemschutzgerät mit Kreislaufatmung betrieben werden kann (Fig. 2).

## Claims

1. A respiratory protection device as an escape apparatus with reciprocating respiration, comprising a chemical cartridge (1) generating oxygen, a respirator bag (6) connected to the chemical cartridge (1), the chemical cartridge being secured with its inlet opening on the top end face of the respirator bag, and a respirator hose (7) with a mouthpiece (8), characterised in that
a) the chemical cartridge (1) is situated inside the respirator bag (6) and wholly encased thereby, in such a way that the outer surface (A) of the chemical cartridge is surrounded on all sides by a free space within the respirator bag when the apparatus is in use, and
b) the chemical cartridge (1) is received in the manner of a sheath by a thermally insulating sleeve (5) which is installed in the respirator bag at the top end face (6a) as an integral component of the respirator bag (6) and protrudes with one flange portion (5a) out of the respirator bag as well as having another flange portion (5b) arranged within the respirator bag, and connected to the latter.

2. Respiratory protection device according to claim 1, characterised in that the sleeve (5) is formed by an elastic material which corresponds to that of the respirator bag (6).

3. Respiratory protection device according to claim 1, characterised in that the sleeve (5) has on its inner periphery a number of spacers (5c) which are in contact with the outer surface area of the chemical cartridge (1) and form an interstice (A) between the chemical cartridge (1) and the sleeve (5).

4. Respiratory protection device according to claims 1 and 3, characterised in that the chemical cartridge (1) inserted into the sleeve (5) from above does not form a fixed connection with the respirator bag (6).

5. Respiratory protection device according to claim 1, characterised in that a heat exchanger (2) is arranged above the chemical cartridge (1) in such a way that it does not establish any thermal contact with the chemical cartridge (1).

6. Respiratory protection device according to claims 1 and 2, characterised in that the heat exchanger (2) is enclosed by a housing (3) which is borne via thermally insulating spacers (4) on the top side of the chemical cartridge (1) and that the housing (3) forms the top closure of the sleeve (5).

7. Respiratory protection device according to claims 1, 5 and 6, characterised in that the housing (3) of the heat exchanger (2) is inserted into the elastic flange portion (5a) and is firmly connected to the respirator bag (6) by means of a clip (9).

8. Respiratory protection device according to claim 1, characterised in that control valves (13) are installed in the housing (3) below the heat exchanger (2), that the housing (3) is insertibly connected to the chemical cartridge (1) and that the sleeve (5) has outlet slots (5f) below the control valves (13), so that the respiratory protection device may be operated with circulating respiration (Fig. 2).

## Revendications

1. Appareil de protection respiratoire servant d'appareil de sauvetage, avec respiration alternée et se composant d'une cartouche chimique (1) dégageant de l'oxygène, d'une vessie respiratoire (6) reliée à la cartouche chimique (1), cette cartouche chimique étant fixée par son orifice d'entrée sur le côté frontal supérieur de la vessie respiratoire, ainsi que d'un flexible respiratoire (7) pourvu d'une pièce d'embouchure (8), caractérisé en ce que :
a) la cartouche chimique (1) est disposée à l'intérieur de la vessie respiratoire (6) et elle est enveloppée complètement par celle-ci de telle sorte que la surface périphérique (A) de la cartouche chimique soit entourée, dans la condition d'utilisation de l'appareil, de tous côtés par un volume libre dans la vessie respiratoire, et
b) la cartouche chimique (1) est reçue par une enveloppe d'isolation thermique (5), analogue à une garniture, qui est disposée comme un composant intégré de la vessie respiratoire (6) dans cette vessie et sur son côté frontal supérieur (6a), en dépassant de cette vessie par une partie à bride (5a), en étant disposée par une autre partie à bride (5b) dans la vessie respiratoire et en étant reliée à celle-ci.

2. Appareil de protection respiratoire selon la revendication 1, caractérisé en ce que l'enveloppe (5) se compose d'une matière élastique qui correspond à celle de la vessie respiratoire (6).

3. Appareil de protection respiratoire selon la revendication 1, caractérisé en ce que l'enveloppe (5) comporte sur sa périphérie intérieure un certain nombre de supports d'espacement (5c), qui s'appliquent contre la surface périphérique extérieure de la cartouche chimique (1) et qui créent un volume intermédiaire (A) entre la cartouche chimique (1) et l'enveloppe (5).

4. Appareil de protection respiratoire selon les revendications 1 et 3, caractérisé en ce que la cartouche chimique (1), engagée par le haut dans l'enveloppe (5), n'établit aucune liaison solide avec la vessie respiratoire (6).

5. Appareil de protection respiratoire selon la revendication 1, caractérisé en ce qu'il est prévu au-dessus de la cartouche chimique (1) un échangeur de chaleur (2) disposé de telle sorte que celui-ci n'établisse aucun contact thermique avec la cartouche chimique (1).

6. Appareil de protection respiratoire selon les revendications 1 et 2, caractérisé en ce que l'échangeur de chaleur (2) est entouré par un carter (3), qui s'appuie par l'intermédiaire de supports d'espacement (4) à effet d'isolation thermique contre le côté supérieur de la cartouche chimique (1) et en ce que le carter (3) constitue l'obturation supérieure de l'enveloppe (5).

7. Appareil de protection respiratoire selon les revendications 1, 5 et 6, caractérisé en ce que le carter (3) de l'échangeur de chaleur (2) est engagé dans une partie élastique à bride (5a) et est relié rigidement avec la vessie respiratoire (6) au moyen d'un collier (9).

8. Appareil de protection respiratoire selon la revendication 1, caractérisé en ce qu'en dessous de l'échangeur de chaleur (2) sont logées dans un carter (3) des soupapes de commande (13), en ce que le carter (3) est relié de façon enfichable avec la cartouche chimique (1) et en ce que l'enveloppe (5) comporte, en dessous des soupapes de commande (13), des fentes (5f) de telle sorte que l'appareil de protection respiratoire puisse opérer avec respiration en circuit (Figure 2).
